# EUROPÄISCHE PATENTSCHRIFT

(11) **EP 0 649 690 B1**
(45) Veröffentlichungstag und Bekanntmachung des Hinweises auf die Patenterteilung: **02.07.1997**
(21) Anmeldenummer: 93117317.3
(22) Anmeldetag: 26.10.1993
(51) Int. Cl.: B21D 53/74

(54) **Widerlage zur Abstützung von Hohlprofilteilen**
Abutment for supporting hollow profiles
Aboutissement pour le support des profils creux

(43) Veröffentlichungstag der Anmeldung: 26.04.1995
(73) Patentinhaber: PRESSTA- EISELE GmbH, 56859 Bullay (DE)
(72) Erfinder: Hunke, Heinz-Theo, D-56821 Ellenz-Poltersdorf (DE)
(74) Vertreter: Grommes, Karl F., Dr.

(56) Entgegenhaltungen:
- DE-A- 2 358 606
- DE-A- 3 008 326

## Beschreibung

### Technisches Gebiet

Die Erfindung betrifft eine Widerlage zur Abstützung von Hohlprofilteilen beim Verbinden dieser Profilteile mittels Stanzwerkzeugen mit den in den Hohlkammern der Profilteile angeordneten Eckwinkeln gemäß den Merkmalen des Oberbegriffs des Anspruchs 1.

### Stand der Technik

Zur rationellen Fertigung von aus Aluminium- oder Kunststoffhohlprofilen bestehenden Fenster- und Türrahmen werden die entsprechenden Längs- und Querholme auf Gehrung geschnitten und mit in die Hohlkammern der Profile eingebrachten Eckwinkeln verbunden. Die Verbindung erfolgt dabei häufig mit Hilfe einer Eckverbindungsmaschine, wie sie beispielsweise aus der DE-A-3008326 bekannt ist.

Diese Eckverbindungsmaschine besteht im wesentlichen aus einer Tischplatte, auf die die jeweils zu verbindenden Hohlprofilteile mit eingebrachten Eckwinkeln gelegt werden, einem Taster zur genauen Positionierung der Profile, einem Stanzkopf mit Stanzkörper und einem Werkzeug (Stanzmesser) zum Verpressen der Profilteile mit den Eckwinkeln sowie mit einer Widerlage zur Abstützung der Profile beim Stanzvorgang, so daß kein Kippen oder Beschädigen des Profiles erfolgt. Die Widerlage enthält dabei einen längsverschiebbaren Widerlageblock mit einer Aufnahmevorrichtung für auswechselbar und in ihrer Höhe einstellbar angeordneten Widerlageeinsätzen.

Wie die Stanzmesser müssen auch die Widerlageeinsätze der jeweiligen Profilstruktur angepaßt werden, wobei die Hersteller der Eckverbindungsmaschinen standardmäßig zusammen mit der Maschine unterschiedliche Widerlageeinsätze mitliefern, die jeweils unterschiedliche Längen und Breiten aufweisen. Diese Standard-Widerlageeinsätze reichen indessen in vielen Fällen nicht aus. Insbesondere beim Verbinden von Profilen mit mehreren versetzten Eckwinkelkammern müssen Spezial-Widerlageeinsätze angefertigt werden, die dem jeweiligen Versatz der Profilteile genau entsprechen, weil keine Profiltoleranzen berücksichtigt werden können.

Die Herstellung derartiger an die jeweilige Profilstruktur genau angepaßter Widerlageeinsätze ist nicht nur teuer, da es sich regelmäßig um Sonderanfertigungen handelt, sondern ist auch mit relativ langen Lieferzeiten verbunden.

### Darstellung der Erfindung

Der Erfindung liegt daher die Aufgabe zugrunde, eine Widerlage der eingangs erwähnten Art zu offenbaren, mit der trotz eines Versatzes der Anlageflächen für die Widerlageeinsätze ein Verpressen des jeweiligen Profiles mit mehreren Eckwinkeln unter Verwendung von Standard-Widerlageeinsätzen möglich ist.

Diese Aufgabe wird erfindungsgemäß durch die Merkmale des Anspruchs 1 gelöst. Weitere besonders vorteilhafte Ausgestaltungen der Erfindung offenbaren die Unteransprüche.

Die Erfindung beruht im wesentlichen auf dem Gedanken, daß die Widerlage mindestens Zwei Aufnahmevorrichtungen aufweist, die in Längsrichtung hydraulisch einstellbar angeordnet sind. Dadurch ist es möglich, unter Verwendung von Standard-Widerlageeinsätzen den zwischen den Anlageflächen der Hohlprofilteile bestehenden Versatz durch entsprechendes hydraulisches Verschieben der die Widerlageeinsätze haltenden Aufnahmevorrichtungen auszugleichen.

Vorzugsweise sind dabei die den Widerlageeinsätzen abgewandten Enden der Aufnahmevorrichtung direkt als kolbenförmige Teile ausgebildet, die in entsprechenden Ausnehmungen (Zylinder) des Widerlageblockes verschiebbar angeordnet sind. Der jeweilige, nicht von dem kolbenförmigen Teil beanspruchte Zylinderraum ist mit einer hydraulischen Flüssigkeit ausgefüllt.

Bei einer bevorzugten Ausgestaltung der erfindungsgemäßen Widerlage sind die mit der hydraulischen Flüssigkeit gefüllten Zylinderräume der Aufnahmevorrichtungen miteinander durch mindestens eine Öffnung verbunden und bilden ein geschlossenes System, d.h. es besteht keine direkte Verbindung der hydraulischen Flüssigkeit zu einer äußeren Druckquelle bei der bestimmungsgemäßen Verwendung der Widerlage. Dadurch wird erreicht, daß beide kolbenförmige Teile der Aufnahmevorrichtung stets mit gleichem Druck beaufschlagt werden. Denn stößt bei einer Vorwärtsbewegung der eine Widerlageeinsatz gegen die erste Anlagefläche des Hohlprofilteiles, so drückt dieser Widerlageeinsatz die Aufnahmevorrichtung in den entsprechenden Zylinder des Widerlageblockes hinein. Durch diese momentane Druckerhöhung wird dann die zweite Aufnahmevorrichtung zur zweiten Anlagefläche des Hohlprofilteiles hinbewegt, so daß bei entsprechender Weiterbewegung des Widerlageblockes auch der zweite Widerlageeinsatz dem Versatz des Profiles entsprechend gegen die zweite Anlagefläche des Hohlprofilteiles stößt und auf beide Aufnahmevorrichtungen die gleiche Druckkraft ausgeübt wird. Es handelt sich bei dieser bevorzugten Anordnung daher um eine sich dem jeweiligen Versatz der Profile selbstanpassende Widerlage.

Zur genauen Anpassung an die Profilstruktur sind die Widerlageeinsätze in der Höhe einstellbar angeordnet. Hierzu weisen die Spannstücke jeweils ein schienenförmiges Teil auf, welches in eine entsprechende nutenförmige Ausnehmung der Widerlageeinsätze eingreift, so daß die Einsätze entlang der Schiene verschiebbar sind.

Um eine sichere Führung der Aufnahmevorrichtungen in Richtung des Profiles zu erreichen und ein seitliches Verkanten der Aufnahmevorrichtungen zu vermeiden, sind auf beiden Seiten symmetrisch zu den kolbenförmigen Teilen der Aufnahmevorrichtungen jeweils zwei Führungskolben vorgesehen, die ebenfalls in entsprechenden Ausnehmungen des Widerlageblockes verschiebbar angeordnet sind.

Profile, bei denen nur ein Widerlageeinsatz erforderlich ist, können mit der erfindungsgemäßen Widerlage ebenfalls abgestützt werden. Hierzu ist vorgesehen, die Aufnahmevorrichtungen in Mittelstellung mit einer Sperre zu arretieren.

### Kurze Beschreibung der Zeichnung

Weitere Einzelheiten und Vorteile der Erfindung ergeben sich aus den folgenden anhand von Figuren erläuterten Ausführungs-beispielen. Es zeigen:
- Fig.1: einen Querschnitt einer erfindungsgemäßen Widerlage mit abzustützendem Profilteil in Seitenansicht,
- Fig.2: einen Querschnitt durch die Widerlage mit getrennt dargestelltem Widerlageeinsatz nach Fig.1 in Draufsicht und
- Fig.3: einen Teil der in Fig.1 dargestellten Widerlage mit einer Sperre.

In Fig. 1 sind mit 1 ein Hohlprofilteil und mit 2 und 3 die mit dem Hohlprofilteil zu verpressenden Eckwinkel bezeichnet. Die entsprechenden Stanzwerkzeuge sind mit den Bezugszeichen 4 und 5 versehen.

Zur Abstützung des Profilteiles 1 dient eine Widerlage, die im wesentlichen aus einem Widerlageblock 6 mit zwei Aufnahmevorrichtungen 7 und 8 sowie zwei in die Aufnahmevorrichtungen einspannbaren Widerlageeinsätzen 9 und 10 besteht.

Die Aufnahmevorrichtungen 7, 8 setzen sich jeweils aus einem kolbenförmigen Teil 11, 12 und einem Spannstück 13, 14, in welches die Widerlageeinsätze 9, 10 eingespannt werden, zusammen. Die kolbenförmigen Teile 11, 12 sind in Richtung ihrer Längsachsen 100, 101 in entsprechenden Ausnehmungen (Zylindern) 15, 16 des Widerlageblockes 6 verschiebbar angeordnet. Dabei befindet sich in den nicht durch die kolbenförmigen Teile 11, 12 eingenommenen Zylinderräumen 17, 18 eine hydraulische Flüssigkeit (z.B. Öl) 19. Außerdem sind die mit der hydraulischen Flüssigkeit gefüllten Zylinderräume 17, 18 miteinander über eine Bohrung 20 verbunden, so daß auf die der Flüssigkeit 19 zugewandten Flächen 21, 22 der kolbenförmigen Teile 11, 12 jeweils der gleiche Druck wirkt.

Die mit der hydraulischen Flüssigkeit 19 gefüllten Zylinder-räume 17, 18 besitzen ferner Öffnungen 23, 24, welche in der Regel durch entsprechende Stopfen verschlossen sind und als Einfüllöffnungen für die Hydraulikflüssigkeit 19 dienen.

Wie aus Fig.2 ersichtlich ist, ist das dem Widerlageeinsatz 9 zugewandte Teil 25 des Spannstückes 13 schienenförmig ausgebildet. Das schienenförmige Teil 25 befindet sich in einer nutenförmigen Ausnehmung 26 des Widerlageeinsatzes 9, so daß der Einsatz 9 entlang des schienenförmigen Teiles 25 verschoben werden kann. Zur Befestigung des Widerlageeinsatzes 9 an dem schienenförmigen Teil 25 befinden sich in entsprechenden Gewindebohrungen 27, 28 Schrauben (nicht dargestellt), die in entsprechende Nuten 29, 30 des schienenförmigen Teiles 25 eingreifen.

Um eine ausreichende Stabilität der Widerlage zu gewährleisten, hat es sich als zweckmäßig erwiesen, seitlich von dem kolbenförmigen Teil 11 der Aufnahmevorrichtung 7 (entsprechendes gilt auch für die Aufnahmevorrichtung 8) zwei Führungskolben 31, 32 anzuordnen. Diese sind an ihrem vorderen Ende fest mit dem Spannstück 13 verbunden, während das andere Ende in entsprechenden Ausnehmungen 33, 34 des Widerlageblockes 6 verschiebbar angeordnet ist.

Im folgenden wird kurz die Wirkungsweise der erfindungsgemäßen Widerlage anhand von Fig.1 erläutert:

Nach Einlegen des Hohlprofilteiles 1 und der Einstellung der Höhe der Wiederlageeinsätze 9,10 durch Verschieben an den schienenförmigen Teilen 25 (Fig.2) wird der Widerlageblock mit Hilfe eines Vorschubzylinders (nicht dargestellt) in Richtung Profilteil 1 gefahren. Dabei möge zunächst der Widerlageeinsatz 9 gegen die erste Anlagefläche des Profiles 1 stoßen. Der Widerlageblock 6 fährt dann solange weiter, bis der zweite Widerlageeinsatz 10 sich dem Versatz des Profiles 1 anpaßt und an der zweiten Anlagefläche des Profilrahmens anliegt. Der Widerlageblock 6 wird anschließend verriegelt, und der Stanzvorgang kann ausgelöst werden.

Bei einer vorteilhaften Weiterbildung der Erfindung wird auf die Verschiebung des Widerlageblockes 6 verzichtet und eine der in Fig. 1 mit 23 und 24 bezeichneten Öffnungen mit einer Druckquelle verbunden. Durch Erhöhung des Druckes werden dann die kolbenförmigen Teile 11, 12 so lange in Richtung des Profilteiles 1 verschoben, bis nach Anschlag beider Widerlageeinsätze 9, 10 an den Anlageflächen des Profiles 1 ein entsprechender Druck gemessen wird. Die Druckmessung kann dabei mit Hilfe eines Drucksensors erfolgen, welcher beispielsweise an der jeweils anderen, nicht mit der Druckquelle verbundenen Öffnung 23, 24 angeordnet ist.

Bei Profilen, bei denen nur ein Widerlageeinsatz erforderlich ist, kann die erfindungsgemäße Widerlage ebenfalls verwendet werden. Hierzu werden die Aufnahmevorrichtungen 7,8 in Mittelstellung mit einer Sperre arretiert. Dieses ist schematisch in Fig. 3 dargestellt, wobei die Sperre mit 35 bezeichnet ist und aus stegförmigen Teilen 36 - 38 besteht, welche zwischen dem Widerlageblock 6 und den Spannstücken 13, 14 einsetzbar sind. Lediglich das Spannstück 13 enthält in diesem Fall noch einen Widerlageeinsatz.

### Bezugszeichenliste

- 1: Hohlprofilteil, Profilteil, Profil
- 2,3: Eckwinkel
- 4,5: Stanzwerkzeuge
- 6: Widerlageblock
- 7,8: Aufnahmevorrichtungen
- 9,10: Widerlageeinsätze
- 11,12: kolbenförmige Teile
- 13,14: Spannstücke
- 15,16: Ausnehmungen, Zylinder
- 17,18: Zylinderräume
- 19: hydraulische Flüssigkeit
- 20: Bohrung, Öffnung
- 21,22: Flächen
- 23,24: Öffnungen
- 25: schienenförmiges Teil
- 26: nutenförmige Ausnehmung
- 27,28: Gewindebohrungen
- 29,30: Nuten
- 31,32: Führungskolben
- 33,34: Ausnehmungen
- 35: Sperre
- 36-38: stegförmige Teile
- 100,101: Längsachsen

## Patentansprüche

1. Widerlage zur Abstützung von Hohlprofilteilen (1) beim Verbinden dieser Profilteile (1) mittels Stanzwerkzeugen (4,5) mit in den Hohlkammern der Profilteile (1) angeordneten Eckwinkeln (2,3), wobei die Widerlage einen Widerlageblock (6) aufweist
dadurch gekennzeichnet, daß
a) die Hohlprofilteile (1) mehrere senkrecht zur Fläche, worin die Hohlprofilteile (1) liegen, zueinander versetzte Eckwinkel (2,3) aufweisen,
b) der Widerlageblock (6) mindestens zwei senkrecht zur Fläche, worin die Hohlprofilteile liegen, zueinander versetzte Aufnahmevorrichtungen (7,8) für auswechselbar angeordnete Widerlageeinsätze (9,10) aufweist, die in ihrer Längsrichtung (100,101) hydraulisch einstellbar angeordnet sind,
c) die Aufnahmevorrichtungen (7,8) parallel zur Fläche, worin die Hohlprofilteile (1) liegen, relativ zueinander verschiebbar sind,
d) die den Widerlageeinsätzen (9,10) abgewandten Enden der beiden Aufnahmevorrichtungen (7,8) jeweils als kolbenförmige Teile (11,12) ausgebildet sind, die in entsprechende Zylinder (15,16) des Widerlageblockes (6) verschiebbar angeordnet sind, und
e) die nicht von den kolbenförmigen Teilen (11,12) beanspruchten Zylinderräume (17,18) jeweils mit einer hydraulischen Flüssigkeit (19) ausgefüllt sind.

2. Widerlage nach Anspruch 1, **dadurch gekennzeichnet**, daß die nicht von den kolbenförmigen Teilen (11,12) beanspruchten Zylinderräume (17,18) zum Druckausgleich durch eine Öffnung (20) miteinander verbunden sind.

3. Widerlage nach Anspruch 1 oder 2, **dadurch gekennzeichnet**, daß sich an die kolbenförmigen Teile (11,12) der Aufnahmevorrichtung (7,8) zur Aufnahme der Widerlageeinsätze (9,10) Spannstücke (13,14) anschließen, und daß die Widerlageeinsätze (9,10) senkrecht zu den Längsachsen (100,101) der Aufnahmevorrichtungen (7,8) einstellbar an den Spannstücken (13,14) angeordnet sind.

4. Widerlage nach Anspruch 3, **dadurch gekennzeichne**t, daß die Spannstücke (13,14) auf der den Widerlageeinsätzen (9,10) zugewandten Seiten jeweils ein schienenförmiges Teil (25) aufweisen, entlang dem der jeweilige mit einer entsprechenden nutenförmigen Ausnehmung (26) versehene Widerlageeinsatz (9,10) verschiebbar angeordnet ist.

5. Widerlage nach einem der Ansprüche 3 oder 4, **dadurch gekennzeichnet**, daß die Spannstücke (13,14) der Aufnahmevorrichtungen (7,8) mit zwei Führungskolben (31,32) verbunden sind, die in entsprechenden Ausnehmungen (33,34) des Widerlageblockes (6) verschiebbar und symmetrisch zu dem kolbenförmigen Teil (11,12) angeordnet sind.

6. Widerlage nach einem der Ansprüche 1 bis 5, **dadurch gekennzeichnet**, daß der Widerlageblock (6) in einer Eckverbindungsmaschine in Richtung der Längsachsen (100,101) der Aufnahmevorrichtungen (7,8) einstellbar angeordnet ist.

7. Widerlage nach einem der Ansprüche 1 bis 6, **dadurch gekennzeichnet**, daß die Aufnahmevorrichtungen (7,8) in bezug aufeinander mit einer Sperre (35) arretierbar sind.

8. Widerlage nach einem der Ansprüche 1 und/oder 3 bis 7, **dadurch gekennzeichnet**, daß mindestens einer der mit hydraulischer Flüssigkeit (19) gefüllten Zylinderräume (17,18) über eine Öffnung (23,24) mit einer Druckquelle verbunden ist.

## Claims

1. Abutment for the supporting of hollow section pieces (1) on connecting these section pieces (1) by means of punching tools (4,5) with corner angles (2,3) arranged in the hollow chambers of the section pieces (1), in which the abutment has an abutment block (6), characterised in that
a) the hollow section pieces (1) have several corner angles (2,3) staggered with respect to each other perpendicularly to the surface in which the hollow section pieces (1) lie,
b) the abutment block (6) has at least two receiving devices (7,8), staggered with respect to each other perpendicularly to the surface in which the hollow section pieces lie, for interchangeably arranged abutment inserts (9,10), which receiving devices are arranged so as to be hydraulically adjustable in their longitudinal direction (100,101),
c) the receiving devices (7,8) are displaceable relative to each other parallel to the surface in which the hollow section pieces (10) lie,
d) the ends of the two receiving devices (7,8) facing away from the abutment inserts (9,10) are in each case constructed as piston-shaped members (11,12) which are arranged so as to be displaceable into corresponding cylinders (15,16) of the abutment block (6), and
e) the cylinder chambers (17,18) not made use of by the piston-shaped members (11, 12) are in each case filled with a hydraulic fluid (1 9).

2. Abutment according to Claim 1, characterised in that the cylinder chambers (17,18) not made use of by the piston-shaped members (11,12) are connected with each other by an opening (20) for pressure equalization.

3. Abutment according to Claim 1 or 2, characterised in that bracing pieces (13,14) adjoin the piston-shaped members (11,12) of the receiving device (7,8) to receive the abutment inserts (9,10), and that the abutment inserts (9,10) are arranged on the bracing pieces (13,14) so as to be adjustable perpendicularly to the longitudinal axes (100,101) of the receiving devices (7,8).

4. Abutment according to Claim 3, characterised in that the bracing pieces (13,14) on the sides facing the abutment inserts (9,10) in each case have a rail-shaped member (25) along which the respective abutment insert (9,10), provided with a corresponding groove-shaped recess (26), is displaceably arranged.

5. Abutment according to one of Claims 3 or 4, characterised in that the bracing pieces (13,14) of the receiving devices (7,8) are connected with two guide pistons (31,32) which are arranged so as to be displaceable in corresponding recesses (33,34) of the abutment block (6) and symmetrically to the piston-shaped member (11,12).

6. Abutment according to one of Claims 1 to 5, characterised in that the abutment block (6) is arranged so as to be adjustable in a corner connecting machine in the direction of the longitudinal axes (100,101) of the receiving devices (7,8).

7. Abutment according to one of Claims 1 to 6, characterised in that the receiving devices (7,8) are able to be arrested in relation to each other with a stop (35).

8. Abutment according to one of Claims 1 and/or 3 to 7, characterised n that at least one of the cylinder chambers (17,18) filled with hydraulic fluid (19) is connected via an opening (23,24) with a pressure source.

## Revendications

1. Contre-appui destiné à l'appui de pièces profilées creuses (1) lors de la liaison de ces pièces profilées (1) avec des équerres d'angle (2, 3) disposées dans les cavités des pièces profilées (1) au moyen d'outils de presse (4, 5), le contre-appui comprenant un bloc de contre-appui (6), caractérisé par le fait que :
a) les pièces profilées creuses (1) présentent plusieurs équerres d'angle (2, 3) qui sont décalées entre elles perpendiculairement à la surface où sont situées les pièces profilées creuses (1),
b) le bloc de contre-appui (6) présente au moins deux dispositifs récepteurs (7, 8) qui sont décalés entre eux perpendiculairement à la surface où sont situées les pièces profilées creuses, qui sont destinés à des pièces intercalaires de contre-appui (9, 10) disposées de façon à pouvoir être échangées et qui sont montés en pouvant être réglés par voie hydraulique dans leur direction longitudinale (100, 101),
c) les dispositifs récepteurs (7, 8) peuvent être déplacés l'un par rapport à l'autre parallèlement à la surface où sont situées les pièces profilées creuses (1),
d) les extrémités des deux dispositifs récepteurs (7, 8) qui sont opposées aux pièces intercalaires de contre-appui (9, 10) sont réalisées chacune sous la forme de pièces en forme de pistons (11, 12) qui sont disposées en pouvant coulisser dans des cylindres correspondants (15, 16) du bloc de contre-appui (6), et :
e) les volumes (17, 18) des cylindres qui ne sont pas occupés par les pièces en forme de pistons (11, 12) sont remplis chacun d'un liquide hydraulique (19).

2. Contre-appui selon la revendication 1, caractérisé par le fait que les volumes (17, 18) des cylindres qui ne sont pas occupés par les pièces en forme de pistons (11, 12) sont reliés entre eux par une ouverture (20) destinée à l'équilibrage des pressions.

3. Contre-appui selon la revendication 1 ou 2, caractérisé par le fait que des pièces de serrage (13, 14) se raccordent aux pièces en forme de pistons (11, 12) du dispositif récepteur (7, 8) qui est destiné à recevoir les pièces intercalaires de contre-appui (9, 10), et par le fait que les pièces intercalaires de contre-appui (9, 10) sont disposées sur les pièces de serrage (13, 14) en pouvant être réglées perpendiculairement aux axes longitudinaux (100, 101) des dispositifs récepteurs (7, 8).

4. Contre-appui selon la revendication 3, caractérisé par le fait que les pièces de serrage (13, 14) présentent chacune, sur leurs côtés qui sont tournés vers les pièces intercalaires de contre-appui (9, 10), une partie en forme de rail (25) le long de laquelle la pièce intercalaire de contre-appui respective (9, 10) qui est pourvue d'un évidement correspondant en forme de rainure (26) est disposée en pouvant coulisser.

5. Contre-appui selon l'une des revendications 3 et 4, caractérisé par le fait que les pièces de serrage (13, 14) des dispositifs récepteurs (7, 8) sont reliées à deux pistons de guidage (31, 32), ceux-ci étant disposés symétriquement par rapport à la pièce en forme de piston (11, 12) en pouvant coulisser dans des évidements correspondants (33, 34) du bloc de contre-appui (6).

6. Contre-appui selon l'une des revendications 1 à 5, caractérisé par le fait que le bloc de contre-appui (6) est disposé dans une machine de liaison des coins en pouvant être réglé dans la direction des axes longitudinaux (100, 101) des dispositifs récepteurs (7, 8).

7. Contre-appui selon l'une des revendications 1 à 6, caractérisé par le fait que les dispositifs récepteurs (7, 8) peuvent être bloqués l'un par rapport à l'autre au moyen d'un organe de blocage (35).

8. Contre-appui selon l'une des revendications 1 et/ou 3 à 7, caractérisé par le fait que l'un au moins des volumes (17, 18) des cylindres qui sont remplis de liquide hydraulique (19) est relié à une source de pression par l'intermédiaire d'une ouverture (23, 24).
